# EUROPÄISCHE PATENTSCHRIFT

(11) **EP 4 204 735 B1**
(45) Veröffentlichungstag und Bekanntmachung des Hinweises auf die Patenterteilung: **26.11.2025**
(21) Anmeldenummer: 21769643.4
(22) Anmeldetag: 13.08.2021
(51) Int. Cl.: F23B 30/00, F23B 10/02, F23N 3/04, F24B 1/02, F24B 1/189

(54) **EINRICHTUNG ZUR ELEKTRONISCHEN REGELUNG FÜR KAMINÖFEN MIT UNTEREM ABBRAND**
ELECTRONIC CLOSED-LOOP CONTROL DEVICE FOR FIREPLACES COMPRISING A LOWER COMBUSTION SYSTEM
DISPOSITIF ÉLECTRONIQUE DE COMMANDE EN BOUCLE FERMÉE POUR CHEMINÉES COMPRENANT UN SYSTÈME DE COMBUSTION INFÉRIEUR

(30) Priorität: 25.08.2020 DE 102020005202
(43) Veröffentlichungstag der Anmeldung: 05.07.2023
(73) Patentinhaber: Maxitrol GmbH & Co. KG, 06502 Thale (DE)
(72) Erfinder: KEIL, Peter, 06502 Thale (DE); MALECHA, Sven, 06464 Stadt Seeland OT Frose (DE)
(86) Internationale Anmeldenummer: PCT/DE2021/000135
(87) Internationale Veröffentlichungsnummer: WO 2022/042782

(56) Entgegenhaltungen:
- EP-A2- 2 208 938
- WO-A1-2019/046972
- AT-A4- 507 930
- DE-B3- 102009 012 905
- DE-T2- 69 204 960
- US-B1- 6 595 199
- US-B1- 8 800 542

## Beschreibung

### Technisches Gebiet

Die Erfindung betrifft eine Einrichtung zur elektronischen Regelung für einen emissionsarmen Stückholz-Kaminofen mit zwei übereinander positionierten Brennräumen im optimiertem Unterbrandprinzip nach dem Oberbegriff des ersten Patentanspruches.

### Stand der Technik

Es gibt inzwischen die verschiedensten Arten von Einrichtungen zur Regelung der Luftzufuhr um die Verbrennung von festen Brennstoffen zu optimieren.

Aus DE 10 2009 012 905 B3 ist ein Verfahren zur Regelung der Leistung eines Festbrennstoffofens und einen Ofen mit zwei, insbesondere übereinander angeordneten Brennkammern bekannt, die durch einen Boden voneinander getrennt sind, die aber dennoch durch eine Bodenöffnung miteinander in Verbindung stehen, wobei die untere Brennkammer durch einen Abgaskanal mit einem Rauchgaszug in Verbindung steht, die obere Brennkammer mit dem Rauchgaszug durch eine Übergangsöffnung in Verbindung steht und durch eine Rauchgasklappe partiell verschließbar ist. Im Abgaskanal ist ein Temperaturfühler angeordnet, der in Abhängigkeit von der Temperatur im Abgaskanal den Primär-Luftvolumenstrom regelt, wobei der Sekundär-Luftvolumenstrom zumindest konstant gehalten wird.

Obwohl es bei dieser offenbarten Einrichtung eine Temperaturerfassung gibt erfolgt keine automatische elektronische Auswertung und Regelung durch ein Programm welches die Temperaturänderung über die Zeit sowie die Geschwindigkeit der Temperaturänderung zur Soll-Ist Bewertung des Abbrandes, bzw. zur Ermittlung des Ausgasungsprozesses des Festbrennstoffes nutzt und zur Verbrennungsoptimierung heranzieht.

Aus AT 507 930 A4 ist ein Verfahren zur Regelung der Zufuhr der Verbrennungsluft zum Feuerraum eines Ofens bekannt, insbesondere eines Kaminofens mit Primärluft, die dem Rost von unten zugeführt wird, mit Sekundärluft, die dem Feuerraum im Türbereich von oben und/oder der Seite zugeführt wird, und mit Düsenluft, die dem Feuerraum oberhalb des Rostes von der Rückwand und/oder den Seiten zugeführt wird. Die Erfindung ist dadurch gekennzeichnet, dass die Abfolge der Luftzufuhr zumindest einen Ruhezustand mit hohem Primärluftanteil, eine Anbrennphase mit hohem Primärluftanteil, eine Hauptbrennphase mit geringem oder ohne Primärluftanteil und zwei Ausbrandphasen, die erste mit geringem oder ohne Primärluftanteil und die zweite mit merklichem Primärluftanteil, umfasst, und dass der Übergang zwischen den Phasen in Abhängigkeit von der Temperatur des Feuerraums und/oder der Geschwindigkeit der Änderung dieser Temperatur erfolgt.

Das beanspruchte Regelverfahren betrifft einen Festbrennstoffofen mit einer Brennkammer, regelt aber die Luftzufuhr in Abhängigkeit von der Temperatur des Feuerraums und/oder der Geschwindigkeit der Änderung dieser Temperatur. Es ist Nachteilig das bei diesem Verfahren keine Ermittlung des Grades des Ausgasungsprozesses anhand der Rauchgastemperaturen, wie von der Anmelderin beansprucht, erfolgt.

DE 20200311 U1 offenbart ein emissionsarmen Stückholz-Kaminofen mit optimierten Unterbrandprinzip. Dieser Kamin verfügt über zwei übereinanderliegende Verbrennungskammern die durch einen Feuerungsträger / Rost als Auflage für den Festbrennstoff getrennt sind, wobei die untere Verbrennungskammer als Nachbrennraum und Aschekasten dient. Zur Regelung der Verbrennung dient dabei eine Handhabe, die eine Verschlusseinrichtung zum Rauchabzug betätigt, um die Verbrennungsgase, entstanden bei der Verbrennung des Festbrennstoffs in der ersten, oberen Verbrennungskammer, in die zweite, untere Verbrennungskammer zu leiten und eine möglichst schadstoffarme und effektive Verbrennung zu ermöglichen.

Der Rauchabzug erfolgt dann durch eine in der unteren Verbrennungskammer befindlichen Öffnung.

Diese Art von Regelung hat den Nachteil, dass alle Betätigungen der Verschluss Einrichtung nach dem subjektiven Ermessen des Bedieners, auf Grund gemachter Erfahrungen und nach Gefühl erfolgen. Die Regelung von Hand ist sehr aufwändig, da in Abhängigkeit vom Stand der Verbrennung immer wieder Korrekturen durchgeführt werden müssen. Die Betätigung des Verschlusses kann nicht optimal ausgeführt werden, da der Bediener keine Möglichkeit hat die Temperatur im Rauchabzug zu erfassen. Eine Temperaturerfassung ist notwendig um die Verschlusseinrichtung zum optimalen Zeitpunkt zu öffnen oder zu schließen oder den optimalen Zeitpunkt zum Nachlegen des Festbrennstoffes zu bestimmen.

Weiterhin ist eine Regelung eines emissionsarmen Stückholzkamins mit optimierten Unterbrandprinzip unter Nutzung eines Thermobimetalls zur Betätigung der Verschlusseinrichtung bekannt. In Abhängigkeit von der das Thermobimetall umgebenden Temperatur wird die Zufuhr von Frischluft geregelt. Hier ist es von Nachteil, dass wenn das Thermobimetall die Verschlusseinrichtung schließt und im weiteren Verlauf der Temperaturabfall zu groß ist, zum Beispiel durch unterschiedliche Bedingungen am Aufstellort und oder die Beschaffenheit des Festbrennstoffes (Stückgröße, Feuchtegehalt usw.), die Öffnung der Verschlusseinrichtung erst nach dem Erkalten des Thermobimetalls erfolgen kann. Während der Abkühlungszeit findet ein schlechter Abbrand mit erhöhtem Schadstoffausstoßes statt. Eine optimale emissionsarme Verbrennung ist damit nicht zu erreichen.

Dem Fachmann ist weiterhin eine Regelung der Verbrennungsluftzufuhr unter Zuhilfenahme einer Lambda Sonde bekannt. Anwendung findet dieses Prinzip meist bei Heizkesseln für Zentralheizungen und Holzvergasern. Hier wird durch die Lambda Sonde permanent der Sauerstoffgehalt im Brennraum oder der Restsauerstoffgehalt des Abgases gemessen und mit dem Sauerstoffgehalt der den Kessel umgebenden Luft verglichen. Das Signal der Lambda-Sonde kann dann zur Bestimmung der notwendigen Drehzahl eines Gebläses genutzt werden, das die Zufuhr der Verbrennungsluft regelt.

Nachteilig ist hier die Notwendigkeit eines Stromanschlusses, hohe Anschaffungskosten und ein zeitaufwändiger Einbau.

Im zunehmenden Maße wird es immer wichtiger den Verbrennungsprozess mit Festbrennstoff den ökologischen Erfordernissen anzupassen und weiterhin zu optimieren.

### Darstellung der Erfindung

Der Erfindung liegt das Problem zugrunde eine in Aufbau und Herstellung einfache Lösung für eine Einrichtung zur elektronischen Regelung für einen emissionsarmen Stückholz-Kaminofen mit zwei übereinander positionierten Brennräumen im optimiertem Unterbrandprinzip zu schaffen, die zuverlässig, präzise, ohne Netzanschluss, selbstständig, ohne Eingriff des Betreibers, regelt, dabei durch ein frei parametrierbares Programm des Steuergerätes den individuellen Eigenschaften des Ofens angepasst ist und damit die neusten Forderungen der Feuerungsverordnung zur Senkung der Schadstoffemissionen und weitere Bestimmungen zur Erlangung des Qualitätssiegels Blauer Engel erfüllen und die Nachteile des Standes der Technik beseitigen.

Erfindungsgemäß wird das Problem dadurch gelöst, dass die Einrichtung zur elektronischen Regelung für einen emissionsarmen Stückholz-Kaminofen aus zwei übereinander positionierten Brennräumen, getrennt durch eine Auflage für Festbrennstoff mit einem Ausgang zum unteren Brennraum, einem Rauchabzug, einen Ausgang im oberen Brennraum zum Rauchabzug mit einer ihn verschließbaren Klappe, einen Ausgang im unteren Brennraum zum Rauchabzug, eine Feuerraumtür mit einer Türverriegelung / Handhabe besteht wobei die Einrichtung ein Steuergerät mit einem Programm aufweist, das Steuergerät elektrisch verbunden mit mindestens zwei Temperaturfühlern und einem Türkontaktschalter ist, wobei das Steuergerät einen Elektromotor ansteuert, der über Übertragungselemente oder über eine direkte Verbindung die Betätigung einer den Ausgang verschließenden Klappe vornimmt, wobei die Einrichtung eingerichtet ist zur Temperaturerfassung im Rauchabzug hinter dem Ausgang des jeweiligen Brennraums mindestens durch jeweils einen der Temperaturfühler wobei die Temperaturfühler die Temperaturänderung über die Zeit erfassen und die Geschwindigkeit der Temperaturänderung erfassen, die Temperatur Soll-Ist Auswertung durch das Steuergerät über parametrierbare Zeitabschnitte als Bewertungskriterium für den Abbrandzustand des Festbrennstoffes dient, der Grad des Ausgasungsprozesses durch die Erfassung und Auswertung des Temperaturanstieges und des Temperaturabfalls über die Zeit erkannt wird und wobei die Soll-Ist Temperatur über die Zeit im Vergleich mit den im Programm abgelegten Vergleichswerten zur Verbrennungsoptimierung als adaptives System erfolgt damit die jeweilige Beschaffenheit des Festbrennstoffes, insbesondere Feuchte, Holzart und Stückgröße für den optimalen Verbrennungsprozess mitberücksichtigt wird, und wobei die Notwendigkeit der neuen Beschickung mit Festbrennstoff über das Programm ermittelt und über eine für den Nutzer gut sichtbaren optischen Signalgeber angezeigt wird.

Damit wurde eine Lösung gefunden, mit der die weiter oben genannten Nachteile des Standes der Technik beseitigt werden.

Vorteilhafte Ausgestaltungen der Erfindung gehen aus den Unteransprüchen hervor.

So erweist es sich als günstige Ausgestaltung der Einrichtung, dass der durch das Steuergerät initiierte Öffnung oder Schließvorgang der Klappe, bedingt durch die Nutzung eines Elektromotors, nahezu verzögerungsfrei erfolgen kann.

Eine andere mögliche Ausgestaltung besteht darin, dass die Regelung wahlweise im Batterie- oder Netzbetrieb erfolgen kann.

Die Signalisierung der Betriebszustände "Regelbetrieb", "Nachladen" oder "Störung" mit jeweils eigener Farbgebung über einem einzigen optischen Signalgeber, führt zu einer weiteren günstigen Ausgestaltung.

Eine ergänzende Ausgestaltung besteht darin, dass ein für den Nutzer nicht löschbarer Speicher im Steuergerät die Betriebsstunden, Betriebszustände, minimale und maximale Temperaturen zum Zweck der Rückverfolgbarkeit erfasst und gegebenenfalls auch zur Klärung von Gewährleistungsansprüchen dienen kann.

### Ausführungsbeispiel

Beispielhafte Ausgestaltungen der erfindungsgemäßen Einrichtung wird nachstehend an einem Ausführungsbeispiel näher beschrieben. Es zeigen:
- Fig. 1: eine erfindungsgemäße Einrichtung angebaut am Kaminofen mit optimiertem Unterbrandprinzip als beispielhafte Anordnung der Klappe 5 geschlossen, (vor der Inbetriebnahme)
- Fig. 2: eine erfindungsgemäße Einrichtung angebaut am Kaminofen mit optimiertem Unterbrandprinzip als beispielhafte Anordnung der Klappe 5 geöffnet (Anheizphase),
- Fig. 3: eine erfindungsgemäße Einrichtung angebaut am Kaminofen mit optimiertem Unterbrandprinzip als beispielhafte Anordnung der Klappe 5 geschlossen (Regelmodus / Abbrand).
- Fig. 4: ein Programmablaufplan der Steuerung der erfindungsgemäßen Einrichtung in der Anheizphase
- Fig. 5: ein Programmablaufplan der Steuerung der erfindungsgemäßen Einrichtung im Regelmodus
- Fig. 6: ein Programmablaufplan der Steuerung der erfindungsgemäßen Einrichtung im Nachlegemodus
- Fig. 7: ein Programmablaufplan der Steuerung der erfindungsgemäßen Einrichtung beim Ausbrand

In der Figur 1 ist ein beispielhafter Aufbau unter Einbeziehung der erfindungsgemäßen Einrichtung dargestellt, der vorzugsweise für ein emissionsarmen Stückholz-Kaminofen (1) mit zwei übereinander positionierten Brennräumen (2 und 3) im optimiertem Unterbrandprinzip bestimmt ist. Die erfindungsgemäße Einrichtung ermöglicht die Bedienung und Überwachung des Verbrennungsprozesses des Festbrennstoffes durch die Steuerung der Verbrennungsluftzufuhr. Die Bedienung durch den Nutzer beschränkt sich hierbei nur auf die Zufuhr des Festbrennstoffes und das Anzünden.

Der Kaminofen 1 besteht in diesem Beispiel aus einem oberen Brennraum 2 und einem unteren Brennraum 3, getrennt durch eine Ablage für den Festbrennstoff 19. In dieser Ablage befindet sich ein Ausgang 4 zum unteren Brennraum 3. Im oberen wie im unteren Brennraum 2 und 3 befinden sich jeweils ein Ausgang 5 und 8 zum Rauchabzug 7.

Im oberen Brennraum 2 befindet sich eine Klappe 5 die im Bedarfsfall den Ausgang 6 zum Rauchabzug 7 verschließen kann, so wie in Fig 1 dargestellt. Das Öffnen und Schließen der Klappe 5 erfolgt über ein Übertragungselement 11, angetrieben durch einen Elektromotor 12. Der Elektromotor ist mit dem Steuergerät 13 elektrisch verbunden. Beide Brennräume 2 und 3 sind mit einer Feuerraumtür 9 mittels Türverriegelung (Handhabe) 10 zum umgebenden Aufstellungsraum dicht verschlossen. Um eine Information über den Verschluss der Feuerraumtür 9 zu erhalten ist ein Türkontaktschalter 14 angebaut. Der Türkontaktschalter 14 ist mit dem Steuergerät 13 elektrisch verbunden. Die zur Steuerung der Verbrennungsluft notwendigen Temperaturfühler 17 und18 sind hinter den jeweiligen Ausgängen 6 und 8 der beiden Brennräume 2 und 3 zum Rauchgasabzug im Rauchgasabzug 7 positioniert und mit dem Steuergerät 13 elektrisch verbunden. An einer für den Bediener gut einsehbaren Stelle des Kamins, zweckmäßiger Weise im Frontbereich wie in Fig 1 dargestellt, befindet sich ein optischer Signalgeber 16 als Anzeige zur Aufforderung zum Nachlegen des Festbrennstoffes, zur Anzeige des Betriebszustandes Regelbetrieb bzw. zur Signalisierung einer Störung, der ebenfalls mit dem Steuergerät 13 verbunden ist.

Die Wirkungsweise des emissionsarmen Stückholz-Kaminofen 1 mit zwei übereinander positionierten Brennräumen 2 und 3 im optimiertem Unterbrandprinzip sind dem Fachmann bekannt. Auf eine nähere Darstellung und Erläuterung der Einzelheiten wird deshalb in diesem Ausführungsbeispiel verzichtet.

Die Beschreibung der Funktion der erfindungsgemäßen Einrichtung folgt den einzelnen Phasen bzw. Modi des Verbrennungsprozesses. Zur Verdeutlichung der einzelnen Verfahrensschritte, gekennzeichnet durch Bezugszeichen, dient der in den Zeichnungen Fig.4, Fig.5, Fig.6 und Fig.7 dargestellte Programmablaufplan.

### Anheizphase (Programmablaufplan Fig.4)

Die notwendige Stromversorgung des Steuergerätes 13 erfolgt durch eine batteriebetriebene Spannungsquelle 15. Als Spannungsquelle 15 kann auch alternativ ein Netzanschluss dienen. Beim Anlegen der Spannung an das Steuergerät 13, entweder durch Einlegen von Batterien in die Spannungsquelle oder über den Netzanschluss, erfolgt durch den Elektromotor 12 zur Positionsfindung der Klappe 5 und Prüfung der Funktion eine Referenzfahrt. Die Steuerung 13 ist nun betriebsbereit im Stand-by-Modus (Verfahrensschritt 14A). Mit dem ersten Öffnen der Feuerraumtür 9 des Kamins 1 im kalten Zustand wird über den Türkontaktschalter 14 das Steuergerät aus dem Stand-by-Modus heraus aktiviert (Verfahrensschritt 14B) und über den Elektromotor 12 und das Übertragungselement 11 die Klappe 5 in die geöffnete Stellung geschaltet (Fig. 2) (Verfahrensschritt 5A). Es wird nun der Festbrennstoff 20 auf die Auflage 19 des Kaminofens 1 gelagert und in geeigneter Weise angezündet. Um den für die Anheizphase optimalen Umschaltzeitpunkt, Schließen der Klappe 5, zu erreichen und reproduzierbar zu machen, beginnt die Regelung nachdem durch Schließen der Feuerraumtür 9 mittels Türverriegelung 10, ein Signal durch den Türkontaktschalter 14, an das Steuergerät 13 abgegeben wurde (Verfahrensschritt 14C) und ein Temperaturanstieg über 50°C erfolgt ist. Zeitgleich mit der Aktivierung des Steuergerätes 13 messen die Temperaturfühler 17 und 18 permanent die vorhandenen Temperaturen. Nach dem Erreichen der Temperatur von 50°C, gemessen durch den Temperaturfühler 17 hinter dem Ausgang 6 zum Rauchabzug 7 (Verfahrensschritt 17A), wird durch das Steuergerät 13 eine Wartezeit t_{w1} (sec) aktiviert (Verfahrensschritt 13A) und die Abgastemperatur T_{A} (°C) durch den Temperaturfühler 17 im Rauchabzug 7 gemessen. Nach Ablauf der Wartezeit t_{w1} (sec) und dem Überschreiten der im Programm festgelegten Rauchgastemperatur T_{A} (°C) (Verfahrensschritt 17B) wird die Klappe 5 mittels Elektromotor 12 und Übertragungselement 11 geschlossen (Verfahrensschritt 5B) und die Verbrennungsgase durch den Ausgang 4 in die untere Brennkammer 3 geleitet, wie in Fig. 3 dargestellt. Nach dem Umschalten kann es vorkommen das die Temperatur für den Ausgasprozess T_{AU} (°C) noch nicht ausreicht oder der Kaminofen noch nicht optimal durchgewärmt ist. In Folge dessen kann das Holzgas nicht richtig verbrannt werden. Durch den Temperaturfühler 17 wird diese Situation des starken Temperaturabfalls des Rauchgases erkannt und durch einen Steuerbefehl des Steuergerätes 13 (Verfahrensschritt 17C) die Klappe 5 (Verfahrensschritt 5A) mittels Elektromotor 12 und Übertragungselement 11 geöffnet. Das Steuergerät 13 aktiviert dadurch wieder eine Wartezeit t_{w2} (sec) (Verfahrensschritt 13B) und die Abgastemperatur im Rauchabzug 7 wird durch den Temperaturfühler 17 gemessen, bis die voreingestellte Temperatur T_{Soll} (°C) wieder erreicht wird. Dieser Vorgang wird, gesteuert durch das Steuergerät 13, wiederholt, bis sich eine stabile Verbrennung eingestellt hat. Es erfolgt nun der Wechsel in den Regelmodus.

### Regelmodus (Programmablaufplan Fig.6)

Nachdem eine stabile Verbrennung erreicht wurde, wird durch das Erkennen der maximalen Temperatur T_{AU max} durch den Temperaturfühler 18 (Verfahrensschritt 18A) in dem unteren Brennraum 3 das Unterschreiten des Wertes eines festgelegten Temperaturkorridors (T_{AU max} -Toleranz) nach Auswertung im Steuergerät 13 (Verfahrensschritt 18B) ein Nachladesignal aktiviert (Verfahrensschritt 18C) und durch eine optische Anzeige 16 signalisiert, welches dem Bediener den richtigen Zeitpunkt für das Nachlegen anzeigt (Verfahrensschritt 16A). Bedingt durch unterschiedliche Mengen an jeweils nachgeladenem Festbrennstoff 20 ist der Temperaturkorridor (T_{AU max} -Toleranz) in seiner Ausdehnung festgelegt, aber nicht das Temperaturniveau (T_{N}) dieses wird durch das Steuergerät 13 nach jedem Nachlegen erkannt und festgelegt

### Nachlegemodus (Programmablaufplan Fig.5)

Zum Nachlegen wird durch Betätigung der Türverriegelung 10 die Feuerraumtür 9 geöffnet und der Türkontaktschalter 14 betätigt, ein Signal an das Steuergerät 13 gegeben (Verfahrensschritt 14D), welches wiederrum den Elektromotor 12 ansteuert und über das Übertragungselement 11 die Klappe 5 öffnet (Verfahrensschritt 5A). Nach dem Schließen der Tür (Verfahrensschritt 14C) wird eine parametrierte Wartezeit t_{w3} (sec) aktiviert (Verfahrensschritt 13C) und die Abgastemperatur durch den Temperaturfühler 17 im Rauchabzug 7 gemessen (Verfahrensschritt 17D). Nach dem Ablauf der Wartezeit t_{w3} (sec) und dem Überschreiten der im Programm festgelegten Rauchgastemperatur T_{A} (°C) wird die Klappe 5 über die bereits bekannten Aktoren 11 und 12 geschlossen (Verfahrensschritt 5B) und die Verbrennungsgase durch den Ausgang 4 in die untere Brennkammer 3 geleitet. Nach dem Umschalten kann es vorkommen das die Temperatur T_{AU} (°C), z.B. durch zu große Holzstücke oder zu nasses Holz usw., für den Ausgasprozess noch nicht ausreicht. Für diesen Fall wird ein starker Temperaturabfall des Rauchgases durch den Temperaturfühler 17 gemessen und durch das Steuergerät 13 erkannt (Verfahrensschritt 17E) und die Klappe 5 (Verfahrensschritt 5A) geöffnet. Dadurch wird wieder eine parametrierte Wartezeit t_{w4} (sec) aktiviert (Verfahrensschritt 13D) und die Abgastemperatur im Rauchabzug 7 durch den Temperaturfühler 17 gemessen bis eine voreingestellte Temperatur Tₛₒₗₗ (°C) wieder erreicht wird. Dieser Vorgang wird, gesteuert durch das Steuergerät 13, wiederholt, bis sich eine stabile Verbrennung eingestellt hat.

### Ausbrand (Programmablaufplan Fig.7)

Wenn die Abgastemperatur T_{A} (°C), gemessen vom Temperaturfühler 17 unter eine festgelegten Wert T_{A Soll} (Verfahrensschritt 17F) fällt und nicht mehr nachgelegt wird, wird die Klappe 5 geöffnet (Verfahrensschritt 5A). Der restliche Festbrennstoff 20 brennt nieder und der Kamin erkaltet. Sinkt dabei die durch Temperaturfühler 17 im Rauchabzug 7 gemessene Temperatur unter 50°C deaktiviert sich das Steuergerät 13 und geht in den Stand-by-Modus.

Die erfindungsgemäße Einrichtung ist selbstredend nicht auf das dargestellte Ausführungsbeispiel beschränkt. Vielmehr sind Änderungen und Abwandlungen möglich, ohne den Rahmen der Erfindung zu verlassen.

### Aufstellung der Bezugszeichen

- 1: Kaminofen
- 2: oberer Brennraum
- 3: unterer Brennraum
- 4: Ausgang (zum unteren Brennraum)
- 5: Klappe
- 6: oberer Ausgang (zum Rauchabzug)
- 7: Rauchabzug
- 8: unterer Ausgang (zum Rauchabzug)
- 9: Feuerraumtür
- 10: Türverriegelung (Handhabe)
- 11: Übertragungselement (zur Klappe (5))
- 12: Elektromotor
- 13: Steuergerät
- 14: Türkontaktschalter
- 15: Spannungsquelle
- 16: optischer Signalgeber
- 17: Temperaturfühler (oberer Brennraum)
- 18: Temperaturfühler (unterer Brennraum)
- 19: Auflage für Festbrennstoff
- 20: Festbrennstoff

### Aufstellung der Bezugszeichen für die Verfahrensschritte

- 5A: Klappe 5 öffnen
- 5B: Klappe 5 schließen
- 13A: Wartezeit t_{w1}
- 13B: Wartezeit t_{w2}
- 13C: Wartezeit t_{w3}
- 13D: Wartezeit t_{w4}
- 14A: Feuerraumtür 4 wurde geöffnet aus dem Standby-Modus
- 14B: Feuerraumtür 4 wurde geöffnet
- 14C: Feuerraumtür 4 wurde geschlossen
- 14D: Feuerraumtür 4 wurde geöffnet aus dem Regel- oder Nachlege-Modus
- 16A: optischer Signalgeber 16 Anzeige für Nachlegen
- 17A: Temperaturfühler 17 oberer Brennraum 2 mit T_{A} >50°C
- 17B: Temperaturfühler 17 oberer Brennraum 2 mit T_{A} > T_{ASoll} in Anheizphase
- 17C: Temperaturabfall dT_{A} in oberen Brennraum 2 in Anheizphase zu groß
- 17D: Temperaturfühler 17 mit T_{A} > T_{ASoll} im Nachlegemodus
- 17E: Temperaturabfall dT_{A} in oberen Brennraum 2 in Nachlegemodus zu groß
- 17F: Temperaturfühler 17 mit T_{A} < 50°C im Ausbrandmodus
- 18A: Temperaturfühler 18 Bestimmung von maximaler Temperatur T_{AU} im unteren Brennraum 3
- 18B: Speichern von maximaler Temperatur T_{AU} im unteren Brennraum 3
- 18C: Temperaturfühler 18 Warten bis Temperatur T_{AU}. unter die Toleranzgrenze abfällt

## Patentansprüche

1. Einrichtung zur elektronischen Regelung für Kaminöfen mit unterem Abbrand bestehend aus zwei übereinander positionierten Brennräumen (2 und 3), getrennt durch eine Auflage für Festbrennstoff (19) mit einem Ausgang (4) zum unteren Brennraum (3), einem Rauchabzug (7), einen Ausgang (6) im oberen Brennraum (2) zum Rauchabzug (7), einen Ausgang (8) im unteren Brennraum (3) zum Rauchabzug (7), eine Feuerraumtür (9) mit einer Türverriegelung / Handhabe (10) wobei die Einrichtung aufweist:
• ein Steuergerät (13) mit einem Programm, das Steuergerät elektrisch verbunden mit mindestens zwei Temperaturfühlern (17;18) und einem Türkontaktschalter (14), wobei das Steuergerät einen Elektromotor (12) ansteuert, der über Übertragungselemente (11) oder über eine direkte Verbindung die Betätigung einer, den Ausgang (6) verschließenden Klappe (5) vornimmt, wobei die Einrichtung eingerichtet ist zur
• Temperaturerfassung im Rauchabzug (7) hinter dem Ausgang (6, 8) des jeweiligen Brennraums (2, 3) mindestens durch jeweils einen der Temperaturfühler (17, 18), wobei die Temperaturfühler (17,18) die Temperaturänderung über die Zeit erfassen, und die Temperaturfühler (17, 18) die Geschwindigkeit der Temperaturänderung erfassen,
• Temperatur Soll-Ist Auswertung durch das Steuergerät (13) über parametrierbare Zeitabschnitte als Bewertungskriterium für den Abbrandzustand des Festbrennstoffes (20), wobei der Grad des Ausgasungsprozesses durch die Erfassung und Auswertung des Temperaturanstiegs oder des Temperaturabfalls über die Zeit erkannt wird, und wobei
• die Soll-Ist Temperatur über die Zeit im Vergleich mit den im Programm abgelegten Vergleichswerten zur Verbrennungsoptimierung als adaptives System erfolgt damit die jeweilige Beschaffenheit des Festbrennstoffes (20), insbesondere Feuchte, Holzart und Stückgröße für den optimalen Verbrennungsprozess mitberücksichtigt wird, und wobei
• die Notwendigkeit der neuen Beschickung mit Festbrennstoff (20) über das Programm ermittelt und über eine für den Nutzer gut sichtbaren optischen Signalgeber (16) angezeigt wird.

2. Einrichtung zur elektronischen Regelung gemäß Anspruch 1 wobei der durch das Steuergerät (13) initiierte Öffnung oder Schließvorgang der Klappe (5), bedingt durch die Nutzung des Elektromotors (12), nahezu verzögerungsfrei erfolgen kann.

3. Einrichtung zur elektronischen Regelung gemäß den vorhergehenden Ansprüchen wobei die Regelung wahlweise im Batterie- oder Netzbetrieb erfolgen kann.

4. Einrichtung zur elektronischen Regelung gemäß den vorhergehenden Ansprüchen wobei die Signalisierung der Betriebszustände "Regelbetrieb", "Nachladen" oder "Störung" mit jeweils eigener Farbgebung über einem einzigen optischen Signalgeber (16) erfolgt.

5. Einrichtung zur elektronischen Regelung gemäß den vorhergehenden Ansprüchen wobei über einen für den Nutzer nicht löschbaren Speicher im Steuergerät (13) die Betriebsstunden, Betriebszustände, minimale und maximale Temperaturen zum Zweck der Rückverfolgbarkeit erfasst werden.

## Claims

1. Electronic closed-loop control device for fireplaces with a lower combustion system comprising two combustion chambers (2 and 3) positioned one above the other, separated by a support for solid fuel (19) with an outlet (4) to the lower combustion chamber (3), a flue (7), an outlet (6) in the upper combustion chamber (2) to the flue (7), an outlet (8) in the lower combustion chamber (3) to the flue (7), a firebox door (9) with a door lock/handle (10) wherein the device has
• a control unit (13) with a program, the control unit is electrically connected to at least two temperature sensors (17;18) and a door contact switch (14), wherein the control unit controls an electric motor (12) which actuates a flap (5) closing the outlet (6) via transmission elements (11) or a direct connection, wherein the device is designed for
• measuring the temperature in the flue (7) downstream of the outlet (6, 8) of the respective combustion chamber (2, 3) by at least one of the temperature sensors (17, 18) in each case, wherein the temperature sensors (17,18) measure the temperature change over time, and the temperature sensors (17,18) measure the rate of temperature change,
• The evaluation of the target/actual temperature by the control unit (13) over parameterisable time periods serves as an evaluation criterion for the combustion state of the solid fuel (20), wherein the degree of the outgassing process is determined by recording and evaluating the temperature rise or fall over time, and wherein
• the target/actual temperature over time is compared with the comparative values stored in the program for optimising combustion as an adaptive system so that the respective property of the solid fuel (20), especially moisture, type of wood and log size, is taken into account for optimising the combustion process, and wherein
• the necessity for reloading with solid fuel (20) is determined via the program and indicated via an optical signal transmitter (16) that is clearly visible to the user.

2. Device for electronic control according to claim 1 wherein the opening or closing process of the flap (5), initiated by the control unit, (13), due to the use of the electric motor (12), can take place almost without delay.

3. Device for electronic control according to the previous claims, wherein the control process can take place optionally by battery or mains operation.

4. Device for electronic control according to the previous claims, wherein the operating states "Standard operation", "Reloading" or "Malfunction", each with its own colour code, are signalled by a single optical signal transmitter (16).

5. Device for electronic control according to the previous claims, wherein the operating hours, operating states and minimum and maximum temperatures are recorded for traceability purposes via a memory in the control unit (13) which cannot be deleted by the user.

## Revendications

1. Dispositif de régulation électronique pour poêles à bois à combustion inférieure, composé de deux chambres de combustion (2 et 3) superposées, séparées par un support pour combustible solide (19) avec une sortie (4) vers la chambre de combustion inférieure (3) , un conduit de fumée (7), une sortie (6) dans la chambre de combustion supérieure (2) vers le conduit de fumée (7), une sortie (8) dans la chambre de combustion inférieure (3) vers le conduit de fumée (7), une porte de foyer (9) avec un verrouillage / une poignée (10), le dispositif comprenant :
• un appareil de commande (13) avec un programme, **caractérisé par le fait que** l'appareil de commande est relié électriquement à au moins deux sondes de température (17 ; 18) et un interrupteur de contact de porte (14), l'appareil de commande commandant un moteur électrique (12) qui, par l'intermédiaire d'éléments de transmission (11) ou d'une connexion directe, actionne un clapet (5) fermant la sortie (6), le dispositif étant conçu pour
• détecter la température dans le conduit d'évacuation des fumées (7) derrière la sortie (6, 8) de la chambre de combustion respective (2, 3) au moins par l'une des sondes de température (17, 18) respectives, les sondes de température (17, 18) détectant la variation de température dans le temps, et les sondes de température (17, 18) détectant la vitesse de variation de température,
• faire évaluer la température de consigne et la température réelle par l'appareil de commande (13) sur des intervalles de temps paramétrables comme critère d'évaluation de l'état de combustion du combustible solide (20), le degré du processus de dégazage étant détecté par la détection et l'évaluation de l'augmentation ou de la baisse de température au fil du temps, et sachant que
• la température de consigne et la température réelle sont comparées au fil du temps aux valeurs de référence enregistrées dans le programme afin d'optimiser la combustion, de sorte que le système adaptatif tient compte de la nature du combustible solide (20), en particulier de son humidité, de son type de bois et de la taille des morceaux, pour un processus de combustion optimal, et
• la nécessité d'un nouvel apport de combustible solide (20) est déterminée par le programme et signalée par un émetteur de signaux optique (16) bien visible pour l'utilisateur.

2. Dispositif de régulation électronique selon la revendication 1, dans lequel l'ouverture ou la fermeture du clapet (5) initiée par l'appareil de commande (13) peut s'effectuer pratiquement sans délai grâce à l'utilisation du moteur électrique (12).

3. Dispositif de régulation électronique selon les revendications précédentes, **caractérisé par le fait que** la régulation peut être effectuée au choix en mode batterie ou en mode secteur.

4. Dispositif de régulation électronique selon les revendications précédentes, **caractérisé par le fait que** la signalisation des états de fonctionnement « fonctionnement normal », « recharge » ou « dysfonctionnement » s'effectuent à l'aide d'un seul émetteur de signaux optiques (16) avec une couleur spécifique pour chaque état.

5. Dispositif de régulation électronique selon les revendications précédentes, **caractérisé par le fait que** les heures de fonctionnement, les états de fonctionnement, les températures minimales et maximales sont enregistrés à des fins de traçabilité dans une mémoire non effaçable par l'utilisateur dans l'appareil de commande (13).
